# EUROPÄISCHE PATENTSCHRIFT

(11) **EP 1 121 310 B1**
(45) Veröffentlichungstag und Bekanntmachung des Hinweises auf die Patenterteilung: **19.02.2003**
(21) Anmeldenummer: 99929211.3
(22) Anmeldetag: 15.06.1999
(51) Int. Cl.: B65D 90/00

(54) **VERFAHREN ZUR SICHERUNG EINES CONTAINERS AUF EINEM DARUNTER LIEGENDEN CONTAINER ODER EINEM TRANSPORTMITTEL**
METHOD OF SECURING A CONTAINER ON A CONTAINER OR ON A TRANSPORT MEANS SITUATED UNDERNEATH IT
PROCEDE POUR FIXER UN CONTENEUR SUR UN CONTENEUR SITUE EN DESSOUS OU ELEMENT DE TRANSPORT

(30) Priorität: 12.10.1998 DE 19846966
(43) Veröffentlichungstag der Anmeldung: 08.08.2001
(73) Patentinhaber: Diederich, Bernhard, 21279 Appel (DE)
(72) Erfinder: Diederich, Bernhard, 21279 Appel (DE)
(74) Vertreter: UEXKÜLL & STOLBERG
(86) Internationale Anmeldenummer: EP9904112
(87) Internationale Veröffentlichungsnummer: WO00021864

(56) Entgegenhaltungen:
- WO-A-96/33126
- BE-A- 882 791
- JP-A- 1 070 393
- US-A- 3 980 185
- US-A- 4 341 495

## Beschreibung

Die Erfindung betrifft ein Verfahren zur Sicherung eines Containers auf einem darunter liegenden Container in einem Containerstapel oder auf einem Transportmittel (Lastwagen, Eisenbahnwaggons, Schiffe etc.). Standardisierte Container, nämlich ISO-Container und Sea-Land-Container, weisen an ihren acht Ecken Eckbeschläge auf, die innen hohl sind und, an den oberen Ecken, oben Langlöcher zum Einführen und Festsetzen von Riegeln an Hebeorganen oder an Kuppelstücken (Twistlocks) versehen sind. Die Eckbeschläge an den unteren Ecken des Containers weisen entsprechend unten Langlöcher auf, in die Twistlocks eingesetzt und verriegelt werden können, um den Container auf einem anderen Container stehend mit diesem zu verbinden oder auf einem Transportmittel zu sichern. Die Eckbeschläge weisen über die erwähnten Langlöcher hinaus zur Seite und zu den Stirnseiten des Containers hin weitere Löcher auf.

Bisher werden Container manuell mittels spezieller Kuppelstücke, insbesondere mit den sogenannten Twistlocks, auf anderen Containern, auf Schiffsluken oder dergleichen gegen Verrutschen und Umkippen gesichert. Ein solches Kuppelstück ist zum Beispiel in DE 34 39 134 A1 beschrieben. Das Kuppelstück hat gegenüberliegende Riegel, die in ihrer Ausgangsstellung in ein Langloch an einem Eckbeschlag des Containers oder in ein entsprechendes Langloch auf einem Transportmittel eingeführt und darin durch Verdrehen festgesetzt werden können. Wird dann der nächste Container auf die vorbereiteten Twistlocks aufgesetzt, greifen diese mit ihren zweiten Riegeln jeweils in die unteren Eckbeschläge des aufgesetzten Containers und werden darin durch Verdrehen der Riegel festgesetzt. Auf diese Weise können mehrere Lagen von Containern übereinander gestapelt und gesichert werden, wobei der unterste Container auf der Transportfläche mit Twistlocks an seinen Ecken gehalten ist und die darüber gestapelten Container jeweils mit Twistlocks an ihren Ecken miteinander verbunden sind. Es sind auch halbautomatische Twistlocks bekannt, bei denen die Riegel durch das Gewicht des aufgesetzten Containers verdreht werden, so daß ein manuelles Verdrehen zum Festsetzen der Twistlocks überflüssig ist.

Da Container heute in immer mehr Lagen übereinander gestapelt und transportiert werden, beispielsweise in bis zu sieben Lagen auf Schiffen, kommt der Sicherung der Container einerseits eine immer größere Bedeutung zu und werden andererseits die dazu erforderlichen manuellen Verrichtungen immer gefährlicher, da Arbeiter in großer Höhe die Twistlocks einsetzen und festsetzen oder lösen müssen. Dies hat, insbesondere bei schlechten Witterungsbedingungen, ein nicht unerhebliches Unfallrisiko zur Folge.

Das Problem des Sicherns eines Containers auf einem darunter liegenden Container oder einem Transportmittel (Schiff, Lastkraftwagen, Eisenbahnwaggon etc.) stellt sich immer dann, wenn der Container verladen oder umgeladen wird. Container werden üblicherweise mittels Hebeorganen (z.B. an fest installierten oder fahrbaren Kränen) verladen. Dazu greifen die Hebeorgane mit Riegeln an ihren unteren Enden jeweils in die Langlöcher der oberen Eckbeschläge des Containers hinein und werden darin durch Verdrehen festgesetzt. Anschließend wird der Container mittels der Hebeorgane angehoben und auf die gewünschte neue Position versetzt, wonach die Riegel der Hebeorgane in den oberen Eckbeschlägen wieder in ihre Ausgangslage, d.h. in ihre offene Stellung, zurückgedreht werden und die Hebeorgane anschließend abgehoben werden.

Aus DE 43 28 635 C1 ist ein Ladegeschirr bekannt, das an die üblichen Hebeorgane eines Krans oder Kranwagens angekoppelt werden kann und das dazu ausgebildet ist, in die Eckbeschläge eines oben offenen Containers, aus dem Ladung herausragt, einzugreifen, um die Aufnahme des Containers zu ermöglichen. Dabei ist das Ladegeschirr unten mit entsprechenden drehbaren Riegeln versehen, die in derselben Weise wie oben beschrieben in die Langlöcher der Eckbeschläge eingreifen. Die Hebeorgane greifen dabei in obere Langlöcher an dem Ladegeschirr. In dem Ladegeschirr ist eine Gestängeübertragung zwischen den oberen Eckbeschlägen und den darunterliegenden drehbaren Riegeln vorhanden, über die die Drehbewegung der Hebeorgane von den oberen Eckbeschlägen des Ladegeschirrs auf die drehbaren Riegel übertragen wird, so daß die Riegel des Ladegeschirrs in der gleichen Weise durch die übliche Drehung der Riegel an den Hebeorganen gedreht werden können, um sie in den Eckbeschlägen des Containers festzusetzen bzw. wieder zu lösen.

Aus US 3 980 185 und US 4 341 495 sind Übertragungen der Drehbewegung der Riegel der Hebeorgane offenbart, und zwar dadurch, dass Riegel in komplamentäre Gegenstücke in den oberen Eckbeschlägen eingreifen, damit die Drehung bis zu den Sicherungsriegeln in den unteren Eckbeschlägen übertragen wird.

Es ist Aufgabe der vorliegenden Erfindung, ein Verfahren und einen an das Verfahren angepaßten Container anzugeben, die eine Kompatibilität des Verfahrens und des Containers gemäß US 3 980 185 und US 4 341 495 mit herkömmlichen Riegeln an Hebeorganen Schaffen

Zur Lösung dieser Aufgabe dient das Verfahren gemäß Patentanspruch 1 sowie der dazu ausgebildete Container mit den Merkmalen des Anspruchs 4. Vorteilhafte Ausführungsformen der Erfindung sind in den Unteransprüchen angegeben.

Erfindungsgemäß ist vorgesehen, daß die Drehbewegung der Riegel der Hebeorgane auf in den unteren Eckbeschlägen des Containers drehbar gelagerte Sicherungsriegel übertragen wird. Die Sicherungsriegel sind so angeordnet, daß sie beim Absetzen des Containers in die Langlöcher der oberen Eckbeschläge eines daruntersitzenden Containers oder in die Langlöcher an einem Transportmittel als Auflage des Containers eingreifen und durch Verdrehen darin verriegelt werden können. Die Übertragung der Drehbewegung der Riegel der Hebeorgane auf die Sicherungsriegel ist dabei gegenläufig in der Weise ausgelegt, daß bei der Drehung der Riegel der Hebeorgane aus der offenen in die festgesetzte Stellung in den oberen Eckbeschlägen die Sicherungsriegel aus der verriegelten in die offene Stellung in den Langlöchern der Auflage gedreht werden, und umgekehrt daß bei der Drehung der Riegel aus der festgesetzten in die offene Stellung die Sicherungsriegel aus der offenen in die verriegelte Stellung in den Langlöchern der Auflage gedreht werden. Auf diese Weise wird der Container, wenn er mit den Hebeorganen an seine neue Position gesetzt ist, durch das Rückdrehen der Riegel an den Hebeorganen, um diese wieder aus den Eckbeschlägen hinausziehen zu können, automatisch durch die unteren Sicherungsriegel auf dem darunter liegenden Container oder dem Transportmittel festgesetzt, indem die Sicherungsriegel hinter den Langlöchern der Eckbeschläge des darunter liegenden Containers oder des Transportmittels durch Verdrehen festgesetzt werden. Dadurch ist der Container durch das Absetzen und das anschließende Entfernen der Hebeorgane ohne weitere Arbeitsschritte automatisch gesichert. Diese Sicherung wird automatisch wieder gelöst, wenn zum erneuten Umsetzen des Containers dieser wieder mit Hebeorganen in den oberen Eckbeschlägen gegriffen wird.

Durch die Erfindung entfällt somit die Notwendigkeit, daß Arbeiter die Container begehen und dort Verrichtungen ausführen müssen, um sie zu sichern oder wieder zu lösen. Damit wird das Risiko von Unfällen erheblich vermindert. Gleichzeitig wird der Umschlagvorgang auch beschleunigt und insgesamt vereinfacht, so daß Kosteneinsparungen möglich sind.

Für die Anwendung des erfindungsgemäßen Verfahrens sind die Riegel an den Hebeorganen nach unten verlängert ausgebildet und greifen von oben drehfest in komplementäre Gegenstücke der Übertragung ein, um so eine Drehverbindung zu schaffen. Durch den Eingriff der verlängerten Riegel mit den Gegenstücken wird sichergestellt, daß bei Einsatz herkömmlicher Riegel an Hebeorganen keine Übertragung der Drehbewegung stattfindet, Bolzen und Sicherungsriegel also in ihrer Stellung verbleiben oder manuell bewegt werden können, so daß auch eine Kompatibilität mit herkömmlichen Systemen gewahrt bleibt. Außerdem wird durch die Übertragung der durch die Hebeorgane maschinell ausgelösten Drehbewegung der Riegel die Verbindung zwischen Container und Unterbau (z.B. weiterer Container) stabiler.

Ein Container zur Durchführung des erfindungsgemäßen Verfahrens ist vorzugsweise so ausgebildet, daß die Sicherungsriegel in den unteren Eckbeschlägen in vertikaler Richtung verschieblich gelagert sind und mit einer Vorspannung beaufschlagt sind, die die Sicherungsriegel in eine aus den unteren Eckbeschlägen nach unten herausragende Stellung vorspannt. Dabei sollte die vorgespannte ausgestellte Stellung der Sicherungsriegel so liegen, daß der Sicherungsriegel, wenn der untere Eckbeschlag auf einen oberen Eckbeschlag eines darunterliegenden Containers oder eines Transportmittels aufgesetzt ist, das Langloch, in das er hineinragt, durch Verdrehen hintergreifen kann. Auf diese Weise ist sichergestellt, daß, wenn der Container lagegenau auf einen darunterliegenden Container oder einem Transportmittel mit entsprechenden Langlöchern aufgesetzt ist, die Sicherungsriegel unten an dem Container einfach durch Verdrehen in den Langlöchern festgesetzt werden können. Ferner sollte die vertikal bewegliche Lagerung der Sicherungsriegel es erlauben, daß der Sicherungsriegel entgegen der Vorspannung bis in eine innerhalb des unteren Eckbeschlags zurückgezogene Stellung gebracht werden kann. Diese Beweglichkeit des Sicherungsriegels ist vorteilhaft, damit der Container kompatibel mit herkömmlichen Sicherungsverfahren unter Einsatz von Twistlocks bleibt. Wird der Container auf vorpositionierte Twistlocks abgesetzt, schieben diese die Sicherungsriegel in die unteren Eckbeschläge des Containers hinein, so daß der Container auch auf herkömmliche Weise gesichert werden kann. Ferner ist es auch möglich, den Container auf einer flachen Auflage (wie etwa einer Straße) abzustellen, wobei die Sicherungsriegel dann durch das Gewicht des Containers so weit in die unteren Eckbeschläge hineingedrückt werden, daß sie bündig mit den Unterseiten der unteren Eckbeschläge auf der Straße aufliegen.

Die Übertragung der Drehbewegung der Riegel der Hebeorgane auf die unteren Sicherungsriegel kann als formschlüssige mechanische Übertragung ausgebildet sein. Es sind jedoch auch andere Übertragungen, wie etwa pneumatische, elektrische etc. einsetzbar.

Ist die Übertragung als mechanische Verbindung ausgebildet, kann sie zum Beispiel durch ein Gestänge gebildet werden, das die Drehung direkt, d.h. ohne Übersetzung überträgt. Dies kann zum Beispiel dadurch erfolgen, daß zwischen dem oberen und dem zugehörigen unteren Eckbeschlag, parallel zur Eckkante des Containers ein Gestänge aus zwei teleskopartig ineinandergreifenden Stangen verläuft, wobei der Sicherungsriegel unten an einer teleskopartig verschiebbaren Stange angebracht sein sollte. Auf diese Weise kann die oben beschriebene, vertikal verschiebliche Lagerung der Sicherungsriegel realisiert werden, wobei die vertikale Verschieblichkeit des Sicherungsriegels durch die Teleskopfunktion des Gestänges ermöglicht wird.

Jede Übertragung kann in einem vertikal entlang der Eckkante des Containers jeweils zwischen einem oberen und einem unteren Eckbeschlag verlaufenden Gehäuse angeordnet sein, wobei dieses Gehäuse an den Innenseiten der Containerwände angebracht sein sollten, damit keine über die Normmaße nach außen vorragenden Strukturen entstehen. Solche über die Eckkanten des Containers verlaufenden Gehäuse haben den zusätzlichen Vorteil, daß sie für eine weitere Verstärkung der Containerstruktur sorgen, was insbesondere im Hinblick auf eine höhere Belastbarkeit des Containers in hohen Containerstapeln vorteilhaft ist.

Die Erfindung wird im folgenden anhand von Ausführungsbeispielen in den Zeichnungen beschrieben, in denen:
- Figur 1:: eine seitliche Draufsicht auf eine Eckkante eines Containers zeigt, wobei das Gehäuse der Übertragung im Schnitt dargestellt ist;
- Figur 2:: eine Schnittansicht des Gehäuses der Übertragung von vorne zeigt;
- Figur 3:: eine perspektivische Darstellung eines Gestänges für die Übertragung zeigt;
- Figur 4:: Schnittdarstellungen des unteren Eckbeschlages, wobei der darin angeordnete Sicherungsriegel in verschiedenen vertikalen Stellungen dargestellt ist;
- Figuren 5 - 8:: Schnittdarstellungen eines oberen Eckbeschlages mit eingreifenden Riegeln von Hebeorganen in verschiedenen Stellungen zeigen.

In den Figuren sind Detailansichten eines zur Ausführung der Erfindung geeigneten Containers dargestellt.

In Figur 1 ist eine vordere Kante des Containers dargestellt, wobei das Gehäuse 12 der Übertragung 20 im Schnitt gezeigt ist. Der Container weist an der oberen Ecke einen Eckbeschlag 6 und an der unteren einen Eckbeschlag 6' auf, die als Hohlkörper ausgebildet sind, wobei der erstere oben ein Langloch 6a und der letztere auf der Unterseite ein Langloch hat. Darüberhinaus können die an den Seiten der Eckbeschläge 6, 6' vorhandenen Öffnungen dazu dienen, daß man mit Werkzeugen Zugang in das Innere hat, falls sich Teile verklemmt haben. Vertikal zwischen dem oberen Eckbeschlag 6 und dem unteren Eckbeschlag 6' verläuft das Gehäuse 12, das auch an den Innenwänden des Containers angebracht sein kann und das eine Übertragung 20 umgibt. Die Übertragung 20 ist in Figur 3 dargestellt. Sie weist oben ein Gegenstück 5 auf, das im wesentlichen die Form einer U-förmigen Rinne hat und das im oberen Eckbeschlag 6 drehbar angeordnet ist. Fest verbunden mit dem Gegenstück 5 ist eine obere Stange, die an ihrem unteren Ende einen Innenvierkant 4 trägt. Die obere Stange der Übertragung wird durch Auflage des Gegenstücks 5 am Boden des Eckbeschlags 6, durch die Führung der oberen Stange durch eine Bohrung im Boden des oberen Eckbeschlags 6 sowie durch Hindurchführung der oberen Stange durch ein in dem Gehäuse 12 angebrachtes Fixierungsblech 8 in Position gehalten. In den Innenvierkant 4 der oberen Stange ist ein komplementär geformter Vierkant 3 verschiebbar aufgenommen, von dem eine untere Stange ausgeht. Die untere Stange verläuft durch eine Bohrung in einem Sicherungsbolzen 1 und trägt an ihrem unteren Ende den Sicherungsriegel 2. Durch die ineinandergreifenden Teile des Innenvierkants 4 und des Vierkants 3 wird eine drehfeste Verbindung zwischen dem Gegenstück 5 und dem Sicherungsriegel 2 hergestellt, wobei durch das teleskopartige Ineinandergreifen von Vierkant 3 und Innenvierkant 4 eine vertikale Beweglichkeit der unteren Stange und damit des Sicherungsriegels 2 ermöglicht wird.

Wie die Figuren 1 und 2 zeigen durchragt der Sicherungsbolzen 1 den unteren Eckbeschlag, wobei eine Endanschlagnase 1a, die zur Auflage auf der Oberseite des unteren Eckbeschlags 6' kommt, die Beweglichkeit der unteren Stange nach unten begrenzt, so daß der Sicherungsbolzen 1 und der Sicherungsriegel 2 höchstens bis in die in Figur 2 dargestellte Stellung aus dem unteren Eckbeschlag 6' hinausragen können. Dabei sorgt eine zwischen der oberen und unteren Stange wirksame Vorspannung dafür, daß die untere Stange und der Sicherungsriegel 2 in die in Figur 2 dargestellte ausgestellte Stellung vorgespannt wird. Diese Vorspannung kann zum Beispiel durch eine in dem Hohlraum des Innenvierkants angeordnete und zwischen dem Innenvierkant 4 und dem Vierkant 3 wirkende Feder 4a erzeugt werden.

Die in vertikaler Richtung bewegliche Lagerung des Sicherungsriegels 2 ist bevorzugt, damit der Sicherungsriegel je nach Art der Unterlage eine geeignete Stellung einnehmen kann, wie dies in den Figuren 4 dargestellt ist. In Figur 4 A reicht der Sicherungsbolzen 1 und der Sicherungsriegel 2 aus dem unteren Eckbeschlag 6' des Containers in den oberen Eckbeschlag 6 eines darunterliegenden Containers und kann dort durch Verdrehen festgesetzt werden. In Figur 4 B ist der Sicherungsbolzen leicht eingeschoben und der Sicherungsriegel 2 liegt bündig mit der Unterseite des Eckbeschlages 6' auf einer flachen Unterlage auf. In Figur 4 C ist der Sicherungsbolzen 1 in den unteren Eckbeschlag hineingedrückt, und zwar durch ein Twistlock 13, das die beiden Eckbeschläge 6', 6 auf herkömmliche Weise miteinander verbindet.

In Figuren 5 - 8 ist ein oberer Eckbeschlag 6 mit einem hineingreifenden Hebeorgan 15 in verschiedenen Stellungen gezeigt, wobei in der übereinanderliegenden Darstellungen von Figur 5 und 6 ein Hebeorgan 15 mit einem bisher verwendeten Riegel 14' gezeigt ist. Das Hebeorgan 15 trägt an seinem unteren Ende einen Riegel 14', der nicht so weit in den Eckbeschlag 6 hineinragt, daß er in das Gegenstück 5 greifen könnte. Daher bleibt der beschriebene Container kompatibel mit herkömmlichen Systemen und kann durch sie ebenfalls aufgenommen werden, ohne eine Verdrehung des Sicherungsriegels 2 zu bewirken. In den Figuren 7 und 8 ist ein für das vorliegende Verfahren vorgesehener verlängerter Riegel 14 an dem Hebeorgan 15 angebracht. Dieser Riegel 14 ist im Querschnitt leicht keilförmig und ragt von oben in die U-förmige Rinne des Gegenstücks 5 hinein. In den Figuren 6 bzw. 8 ist der Riegel 14' bzw. 14 jeweils um 90° gedreht, wobei in Figur 6 keine Mitdrehung des Gegenstücks 5 erfolgte, hingegen bei dem verlängert ausgebildeten Riegel 14 in Figur 8 ein formschlüssiger Eingriff des Riegels 14 mit dem Gegenstück 5 die Verdrehung des Gegenstücks 5 mit dem Riegel 14 bewirkt hat. Im unteren Teil von Figur 8 ist eine alternative Übertragung 21 mit hydraulischen Mitteln schematisch dargestellt, die anstelle der mechanischen Übertragung 20 aus Figuren 1 bis 3 eingesetzt werden könnte.

Die Sicherungsriegel 2 haben vertikale Abmessungen, so daß sie nicht so weit in einen Eckbeschlag 6 hineinragen, um in ein Gegenstück 5 hineinzugreifen. Vielmehr bleibt das Gegenstück 5 bei Eingriff eines Sicherungsriegels 2 in den zugehörigen Eckbeschlag 6 unbeeinflußt.

Das "Öffnen" und "Schließen" des Riegels 14 des Hebeorgans in dem oberen Eckbeschlag 6 verläuft gegenläufig oder gegensinnig zu dem Öffnen oder Schließen des Sicherungsriegels 2 in dem Eckbeschlag des darunterliegenden Container, d.h. wenn der Container umgesetzt werden soll und dazu der Riegel 14 in den oberen Eckbeschlag 6 eingeführt und darin durch Verdrehen festgesetzt wird, so bewirkt diese Verdrehung die Bewegung des Sicherungsriegels 2 aus seiner festgesetzten Stellung im darunterliegenden Eckbeschlag in die offene Stellung, so daß sich der Sicherungsriegel 2 aus dem darunterliegenden Eckbeschlag herausbewegen kann, wenn der Container an den festgesetzten Riegeln 14 hängend angehoben wird. Umgekehrt wird nach dem Absetzen des Containers, wenn dieser auf einen darunterliegenden Container aufgesetzt so ist, daß die Sicherungsriegel 2 in die Langlöcher der oberen Eckbeschläge 6 des darunterliegenden Containers (oder in entsprechende Langlöcher auf einem Transportmittel) eingeführt sind, so muß der Riegel 14 nach dem Absetzen wieder in die gelöste Stellung in dem oberen Eckbeschlag 6 zurückgedreht werden, damit das Hebeorgan abgezogen werden kann, wobei diese Rückdrehung des Riegels 14 in die geöffnete Stellung das Verdrehen des Sicherungsriegels 2 in die geschlossene oder festgesetzte Stellung bewirkt, so daß automatisch mit der Lösung der Riegel der Hebeorgane die Sicherung des Containers an dem neuen Platz durchgeführt wird.

Die obere Stange rastet in den Stellungen entspreched geöffnetem und geschlossenem Riegel im Bereich des Blechs 8 ein.

Zur einfacheren Wartung oder zur Behebung von Funktionsstörungen ist das Gehäuse 12 der Übertragung 20 mit einer Öffnung versehen, aus der ein an der unteren Stange angebrachter Hebel 10 herausragt, der ein mechanisches Verdrehen des Gestänges ermöglichen soll, falls dieses sich verklemmt hat oder durch Eisbildung festgefroren ist.

Ferner ist in Figur 2 zu erkennen, daß die in dem unteren Eckbeschlag 6' vorhandene seitliche Öffnung es ermöglicht, mit einem Werkzeug an dem Sicherungsbolzen 1 anzusetzen und diesen, falls er verklemmt oder eingefroren ist, zu lösen. Dazu ist der Sicherungsbolzen 1, wie in Figuren 4 A, 4 B und 4 C zu erkennen, mit Aussparungen versehen, die das Ansetzen eines Werkzeuges vereinfachen. Die Aussparungen in den Sicherungsbolzen 1 schaffen ferner Raum für Lash-Stangen, wenn dieses zur Sicherung von Container-Stapeln zwischen den Eckbeschlägen von Containern verlaufend eingesetzt werden.

## Patentansprüche

1. Verfahren zur Sicherung eines Containers auf einem darunter angeordneten Container oder auf einem Transportmittel, wobei der Container an allen Ecken Eckbeschläge (6, 6') mit Langlöchern aufweist, um mit Riegeln (14, 14') an Hebeorganen (15) oder Twistlocks einzugreifen, und wobei jeder obere Eckbeschlag (6) ein Gegenstück (5) aufweist wodurch eine Übertragung der Drehbewegung von den Hebeorganen (15) auf in den unteren Eckbeschlägen (6') drehbar gelagerte Sicherungsriegel (2) stattfinden kann, mit den folgenden Schritten:
1a) Verwenden eines Hubgeräts, das zum Anheben des Containers mit Hebeorganen (15), die mit drehbaren herkömmlichen Riegeln (14') versehen sind, von oben in die Langlöcher (6a) in den oberen Eckbeschläge (6) eingreift,
1b) Verdrehen der Riegel (14'), um die Riegel (14') in den oberen Eckbeschlägen (6) festzusetzen, um den Container anzuheben, ohne dass in die Gegenstücke (5) eingegriffen und diese gedreht werden
1c) Rückdrehen der Riegel (14') nach dem Absetzen des Containers auf einem darunter angeordneten Container oder auf einem Transportmittel, um die Riegel (14') in den oberen Eckbeschlägen (6) wieder zu lösen; oder mit den folgenden Schritten
2a) Verwenden eines Hubgeräts mit Hebeorganen (15), die mit drehbaren verlängerten Riegeln (14) versehen sind, um von oben in die Langlöcher (6a) in den oberen Eckbeschläge (6) einzugreifen,
2b) Verdrehen der verlängerten Riegel (14), um die verlängerten Riegel (14) in den oberen Eckbeschlägen (6) festzusetzen, wobei die Drehbewegung der verlängerten Riegel (14) durch Eingreifen in die zu den verlängerten Riegeln (14) komplementären Gegenstücke (5) auf in den unteren Eckbeschlägen (6') drehbar gelagerte Sicherungsriegel (2) übertragen wird,
2c) Rückdrehen der verlängerten Riegel (14) nach dem Absetzen des Containers auf einem darunter angeordneten Container oder auf einem Transportmittel, um die verlängerten Riegel (14) in den oberen Eckbeschlägen (6) wieder zu lösen, wobei die Sicherungsriegel (2) so angeordnet sind, daß sie beim Absetzen des Containers in die Langlöcher in den oberen Eckbeschlägen eines darunter angeordneten Containers oder an dem Transportmittel eingreifen, und durch das Rückdrehen der verlängerten Riegel (14) durch Eingreifen mit den komplementären Gegenstücken (5) darin verriegelt werden können,
wobei die komplementären Gegenstücke (5) so angeordnet sind, um mit den verlängerten Riegeln (14) eingreifen zu können, nicht aber mit den herkömmlichen Riegeln (14').

2. Verfahren nach Anspruch 1, bei dem die Übertragung der Drehbewegung der verlängerten Riegel (14) der Hebeorgane (15) auf die Sicherungsriegel (2) gegenläufig in der Weise ausgelegt ist, daß bei Drehung der verlängerten Riegel (14) der Hebeorgane in den oberen Eckbeschlägen aus der gelösten in die festgesetzte Stellung die Sicherungsriegel (2) aus der verriegelten in die gelöste Stellung in den Langlöchern des darunter angeordneten Containers oder des Transportmittels gedreht werden und umgekehrt bei Drehung der verlängerten Riegel (14) aus der festgesetzten in die gelöste Stellung die Sicherungsriegel (2) aus der gelösten in die verriegelte Stellung in den Langlöchern des darunter angeordneten Containers oder des Transportmittels gedreht werden.

3. Verfahren nach Anspruch 1 oder 2, bei dem verlängerte Riegel (14) verwendet werden, die gegenüber üblichen Riegeln (14') an Hebeorganen in vertikaler Richtung nach unten verlängert sind, so daß deren verlängertes Ende in das komplementäre Gegenstück (5) einer Übertragung (20) drehfest eingreift, so daß nur beim Einsatz der in vertikaler Richtung verlängerten Riegel (14) eine Übertragung der Drehbewegung von den Hebeorganen auf die Sicherungsriegel (2) stattfindet.

4. Container zur Durchführung des Verfahrens nach einem der vorhergehenden Ansprüche, mit oberen Eckbeschlägen (6) an den vier oberen Ecken und unteren Eckbeschlägen (6') an den vier unteren Ecken des Containers, mit drehbaren Sicherungsriegeln (2) an den unteren Eckbeschlägen (6'), die so angeordnet sind, daß sie beim Absetzen des Containers in die Langlöcher eines darunter angeordneten Containers oder eines Transportmittels eingeführt werden können, und mit einer Übertragung (20), jeweils zwischen jedem Paar (6, 6') übereinanderliegender oberer und unterer Eckbeschläge, wodurch bei der Drehung des verlängerten Riegels (14) des Hebeorgans in dem oberen Eckbeschlag (6) aus der gelösten in die festgesetzte Stellung jeder Sicherungsriegel (2) aus der verriegelten in die gelöste Stellung in dem entsprechenden Langloch des darunter angeordneten Containers oder des Transportmittels gedreht wird und umgekehrt bei der Drehung des verlängerten Riegels (14) aus der festgesetzten in die offene Stellung jeder Sicherungsriegel (2) aus der gelösten in die verriegelte Stellung in dem entsprechenden Langloch des darunter angeordneten Containers oder des Transportmittels gedreht wird während bei Einsatz eines herkömmliches Riegels (14') statt eines verlängerten Riegels (14) keine Übertragung des Drehbewegung auf den im unteren Eckbeschlag (6') drehbar gelagerten Sicherungsriegel (2) erfolgt.

5. Container nach Anspruch 4, bei dem jeder konventionelle Sicherungsriegel (2) in vertikaler Richtung solche Abmessungen hat, daß er bei Eingriff in einen Eckbeschlag (6) nicht so tief in den Eckbeschlag hineinragt, um in das komplementäre Gegenstück (5) der Übertragung (20) einzugreifen, so daß dieses von der Drehung des Sicherungsriegels (2) unbeeinflußt bleibt.

6. Container nach Anspruch 4 oder 5, bei dem der Sicherungsriegel (2) in jedem der unteren Eckbeschläge (6') in vertikaler Richtung verschiebbar gelagert ist und mit einer Vorspannung beaufschlagt ist, die den Sicherungsriegel (2) in eine aus dem unteren Eckbeschlag (6') nach unten herausragende Stellung vorspannt, in der Sicherungsriegel (2) in einem Langloch eines darunterliegenden Eckbeschlages (6) oder an einem Transportmittel durch Verdrehen verriegelbar ist, wobei der Sicherungsriegel (2) in der gelösten Stellung in vertikaler Richtung entgegen der Vorspannung in den Eckbeschlag (6') hineindrückbar ist.

7. Container nach einem der Ansprüche 4 bis 6, bei dem die Übertragung (20) als formschlüssige mechanische Übertragung ausgebildet ist.

8. Container nach Anspruch 7, bei dem die Übertragung (20) durch ein mehrteiliges, in vertikaler Richtung sich zwischen dem oberen Eckbeschlag (6) und dem darunterliegenden unteren Eckbeschlag (6') verlaufendes mehrteiliges Gestänge gebildet ist, mit dessen unterem Ende der Sicherungsriegel (2) verbunden ist.

9. Container nach Anspruch 8, bei dem die mechanische Übertragung (20) eine obere Stange und eine dazu koaxiale untere Stange aufweist, die zwischen dem oberen Eckbeschlag (6) und dem unteren Eckbeschlag (6') verlaufen, die in Drehrichtung der Stangen formschlüssig ineinandergreifen und die in Längsrichtung der Stangen teleskopartig gegeneinander verschiebbar sind.

10. Container nach Anspruch 9, bei dem die obere Stange der Übertragung an ihrem unteren Ende einen Innenvierkant (4) trägt und die untere Stange an ihrem oberen Ende einen komplementären Vierkant (3) trägt, der in den Innenvierkant (4) teleskopartig in Längsrichtung verschiebbar gelagert ist.

11. Container nach Anspruch 9 oder 10, bei dem zwischen der oberen und der unteren Stange der Übertragung (20) eine Federkraft wirkt, die den Sicherungsriegel (2) in die nach unten aus dem Eckbeschlag (6') herausragende Stellung vorspannt.

12. Container nach Anspruch 10, bei dem in dem Innenvierkant (4) eine Feder (4a) angeordnet ist, die zwischen dem Innenvierkant (4) und dem Vierkant (3) wirkt, um die Vorspannung des mit der unteren Stange verbundenen Sicherungsriegels (2) in die ausgestellte Stellung zu bewirken.

13. Container nach einem der Ansprüche 4 bis 12, bei dem die Übertragung in einem vertikal entlang der Eckkante des Containers verlaufenden Gehäuse (12) angeordnet ist.

14. Container nach Anspruch 13, bei dem die obere Stange der Übertragung (20) in dem Gehäuse (12) gegen Verschiebung in Längsrichtung gesichert gelagert ist und daß die untere Stange über die Teleskopverbindung (3, 4) zu der oberen Stange in Längsrichtung beweglich gelagert ist, wobei die untere Stange mit einer Endanschlagnase (1a) versehen ist, die mit einer festen Anschlagfläche zusammenwirkt, um die nach unten ausgestellte Endstellung des Sicherungsriegels (2) gegen die Vorspannung zu begrenzen.

15. Container nach einem der Ansprüche 4 bis 14, bei dem die untere Stange der Übertragung (20) unten mit einem Sicherungsbolzen (1) verbunden ist, durch dessen vertikale Bohrung sie hindurchreicht, wobei die untere Stange an ihrem unteren Ende unter dem Sicherungsbolzen (1) den Sicherungsriegel (2) in konventioneller Größe trägt.

16. Container nach Anspruch 15, bei dem die unteren Eckbeschläge (6') in ihren Seitenflächen mit wenigstens einer Öffnung versehen sind, durch die mit Werkzeugen auf den Sicherungsbolzen (1) eingewirkt werden kann, um ihn bearbeiten zu können.

17. Container nach einem der Ansprüche 9 bis 16, bei dem die untere Stange der Übertragung (20) mit einem Hebel (10) versehen ist, der durch eine Öffnung (11) aus dem Gehäuse (12) herausragt, so daß durch Drehung des Hebels (10) eine Verdrehung der unteren Stange und damit des Sicherungsriegels (2) manuell bewirkt werden kann.

## Claims

1. Method of securing a container on a container arranged underneath it or on a transport means, the container having at all corners corner fittings (6, 6') with slots in order to engage with bolts (14, 14') on lifting elements (15) or twist locks, and each upper corner fitting (6) having a counterpart (5), whereby a transmission of the rotational movement from the lifting elements (15) to securing bolts (2) rotatably housed in the lower corner fittings (6') can take place with the following steps:
1a) Use of a lifting device which engages from above in the slots (6a) in the upper corner fittings (6), in order to lift the container with lifting elements (15) which are provided with rotatable conventional bolts (14'),
1b) Rotation of the bolts (14') in order to fasten the bolts (14') in the upper corner fittings (6) in order to lift the container without engagement in the counterparts (5) and these being rotated,
1c) Reverse rotation of the bolts (14') after setting down the container on a container arranged underneath it or on a transport means, in order to release the bolts (14') again in the upper corner fittings (6); or with the following steps:
2a) Use of a lifting device with lifting elements (15) which are provided with rotatable extended bolts (14) in order to engage from above in the slots (6a) in the upper corner fittings (6),
2b) Rotation of the extended bolts (14) in order to fasten the extended bolts (14) in the upper corner fittings (6), the rotational movement of the extended bolts (14) being transmitted to securing bolts (2) rotatably housed in the lower corner fittings (6') by engagement in the counterparts (5) complementary to the extended bolts (14),
2c) Reverse rotation of the extended bolts (14) after setting down the container on a container arranged underneath it or on a transport means, in order to release the extended bolts (14) again in the upper corner fittings (6), the securing bolts (2) being arranged such that upon the setting down of the container they engage in the slots in the upper corner fittings of a container arranged underneath or at the transport means, and that by back-rotation of the extended bolts (14) they can be locked therein by engagement with the complementary counterparts (5), the complementary counterparts (5) being arranged such that they can engage with the extended bolts (14), but not with the conventional bolts (14').

2. Method according to claim 1, in which the transmission of the rotational movement of the extended bolts (14) of the lifting elements (15) to the securing bolts (2) is designed to be a counter-rotational movement in such a way that, upon rotation of the extended bolts (14) of the lifting elements in the upper corner fittings from the released into the fastened position, the securing bolts (2) are rotated from the locked into the released position in the slots of the container arranged underneath or of the transport means, and conversely upon rotation of the extended bolts (14) from the fastened into the released position, the securing bolts (2) are rotated from the released into the locked position in the slots of the container arranged underneath or of the transport means.

3. Method according to claim 1 or 2, in which extended bolts (14) are used which, compared with customary bolts (14') on lifting elements, are extended vertically downwards so that their extended end engages in rotation-resistant manner in the complementary counterpart (5) of a transmission means (20), so that a transmission of the rotational movement from the lifting elements to the securing bolts (2) takes place only when using the vertically extended bolts (14).

4. Container for carrying out the method according to one of the preceding claims, with upper corner fittings (6) at the four upper corners and lower corner fittings (6') at the four lower corners of the container, with rotatable securing bolts (2) at the lower corner fittings (6') which are arranged such that upon the setting down of the container they can be introduced into the slots of a container arranged underneath it or of a transport means, and with a transmission means (20), upper and lower corner fittings lying above one another in each case between every pair (6, 6'), whereby upon rotation of the extended bolt (14) of the lifting element in the upper corner fitting (6) from the released into the fastened position, each securing bolt (2) is rotated from the locked into the released position in the corresponding slot of the container arranged underneath or of the transport means, and conversely upon rotation of the extended bolt (14) from the fastened into the open position, each securing bolt (2) is rotated from the released into the locked position in the corresponding slot of the container arranged underneath or of the transport means, while no transmission of rotational movement to the securing bolts (2) rotatably housed in the lower corner fitting (6') takes place if a conventional bolt (14') is used instead of an extended bolt (14).

5. Container according to claim 4, in which each conventional securing bolt (2) has dimensions in vertical direction such that upon engagement in a corner fitting (6), it does not project so deeply into the corner fitting (6) as to engage in the complementary counterpart (5) of the transmission means (20), so that this counterpart remains unaffected by the rotation of the securing bolt (2).

6. Container according to claim 4 or 5, in which the securing bolt (2) in each of the lower corner fittings (6') is housed vertically displaceable and is subjected to a pre-stressing which pre-stresses the securing bolt (2) into a position projecting downwards from the lower corner fitting (6'), in which [the] securing bolt (2) can be locked by rotation in a slot of a corner fitting (6) lying underneath or at a transport means, the securing bolt (2) in the released position being able to be forced into the corner fitting (6') vertically against the pre-tension.

7. Container according to one of claims 4 to 6, in which the transmission means (20) is developed as a form-locking mechanical transmission means.

8. Container according to claim 7, in which the transmission means (20) is formed by a multi-part multi-part [sic] rod system, running vertically between the upper corner fitting (6) and the lower corner fitting (6') lying underneath, to the lower end of which the securing bolt (2) is connected.

9. Container according to claim 8, in which the mechanical transmission means (20) has an upper rod and a lower rod coaxial to this, which run between the upper corner fitting (6) and the lower corner fitting (6') which intermesh in form-locking manner in the direction of rotation of the rods and which are displaceable against each other in a telescopic manner in longitudinal direction of the rods.

10. Container according to claim 9, in which the upper rod of the transmission means carries at its lower end an inner square (4) and the lower rod carries at its upper end a complementary square (3) which is housed displaceable in longitudinal direction in a telescopic manner into the inner square (4).

11. Container according to claim 9 or 10, in which there acts between the upper and the lower rod of the transmission means (20) an elastic force which pre-stresses the securing bolt (2) into the position protruding downward from the corner fitting (6').

12. Container according to claim 10, in which there is arranged in the inner square (4) a spring (4a) which acts between the inner square (4) and the square (3) in order to effect the pre-stressing of the securing bolt (2), connected to the lower rod, into the exposed position.

13. Container according to one of claims 4 to 12, in which the transmission means is arranged in a casing (12) running vertically along the corner edge of the container.

14. Container according to claim 13, in which the upper rod of the transmission means (20) is housed in the casing (12) secured against displacement in longitudinal direction and the lower rod is housed displaceable in longitudinal direction via the telescopic connection (3,4) to the upper rod, the lower rod being provided with an end-stop projection (1a) which cooperates with a fixed stop surface in order to limit the downwardly exposed end position of the securing bolt (2) against the pre-stressing.

15. Container according to one of claims 4 to 14, in which the lower rod of the transmission means (20) is connected below to a securing pin (1), through the vertical bore of which it passes, the lower rod carrying the securing bolt (2) in conventional size at its lower end under the securing pin (1).

16. Container according to claim 15, in which the lower corner fittings (6') are provided in their side surfaces with at least one opening, through which tools can be applied to the securing pin (1) in order to be able to operate it.

17. Container according to one of claims 9 to 16, in which the lower rod of the transmission means (20) is provided with a lever (10) which protrudes through an opening (11) from the casing (12), so that a rotation of the lower rod and thus of the securing bolt (2) can be effected manually by rotating the lever (10).

## Revendications

1. Procédé pour bloquer un conteneur sur un conteneur placé en dessous ou sur un châssis de transport, le conteneur étant muni dans tous les coins de cornières (6, 6') avec des trous oblongs, dans lesquels entrent en prise des verrous (14, 14') réalisés au niveau des organes de levage (15) ou des verrous tournants, et chaque cornière supérieure (6) étant munie d'une pièce inverse complémentaire (5) permettant une transmission du mouvement de rotation des organes de levage (15) sur des verrous de blocage (2) logés de manière rotative dans les cornières inférieures (6'), procédé comprenant les étapes suivantes :
1a) utilisation d'un dispositif de levage qui, pour soulever le conteneur avec des organes de levage (15), munis de verrous tournants (14') classiques, entre en prise par le haut dans les trous oblongs (6a) des cornières supérieures (6) ;
1b) rotation des verrous (14') pour bloquer les verrous (14') dans les cornières supérieures (6), afin de pouvoir soulever le conteneur, sans entrer en prise dans les pièces inverses complémentaires (5) et entraîner celles-ci en rotation ;
1c) rotation inverse des verrous (14') après la pose du conteneur sur un conteneur placé en dessous ou sur un châssis de transport, afin de pouvoir débloquer à nouveau les verrous (14') bloqués dans les cornières supérieures (6) ; ou comprenant les étapes suivantes :
2a) utilisation d'un dispositif de levage avec des organes de levage (15), qui sont munis de verrous tournants (14) allongés, afin d'entrer en prise par le haut dans les trous oblongs (6a) des cornières supérieures (6) ;
2b) rotation des verrous allongés (14) pour bloquer les verrous allongés (14) dans les cornières supérieures (6), le mouvement de rotation des verrous allongés (14), en prise dans les pièces inverses complémentaires (5) aux verrous allongés (14), étant transmis sur des verrous de blocage (2) logés de manière rotative dans les cornières inférieures (6') ;
2c) rotation inverse des verrous allongés (14) après la pose du conteneur sur un conteneur placé en dessous ou sur un châssis de transport, afin de pouvoir débloquer à nouveau les verrous allongés (14) calés dans les cornières supérieures (6), les verrous de blocage (2) étant disposés de telle sorte que, au moment de la pose du conteneur, ils entrent en prise dans les trous oblongs des cornières supérieures d'un conteneur placé en dessous ou d'un châssis de transport et peuvent être verrouillés dans celles-ci par la rotation inverse des verrous allongés (14) en prise dans les pièces inverses complémentaires (5),
les pièces inverses complémentaires (5) étant disposées de telle sorte qu'elles peuvent entrer en prise avec les verrous allongés (14) et non pas avec les verrous classiques (14').

2. Procédé selon la revendication 1, dans lequel le mouvement de rotation des verrous allongés (14) des organes de levage (15) est transmis en sens inverse sur les verrous de blocage (2) de telle sorte que lorsque les verrous allongés (14) des organes de levage sont entraînés en rotation dans les cornières supérieures de la position débloquée vers la position bloquée, les verrous de blocage (2) sont entraînés en rotation de la position verrouillée vers la position déverrouillée dans les trous oblongs du conteneur placé en dessous ou du châssis de transport et, inversement, pendant la rotation des verrous allongés (14) de la position bloquée vers la position débloquée, les verrous de blocage (2) sont entraînés en rotation de la position déverrouillée vers la position verrouillée dans les trous oblongs du conteneur placé en dessous ou du châssis de transport.

3. Procédé selon la revendication 1 ou 2, dans lequel on utilise des verrous allongés (14) qui par rapport à des verrous classiques (14') sur les organes de levage sont prolongés dans le sens vertical vers le bas, de telle sorte que leur extrémité prolongée entre en prise dans la pièce inverse complémentaire (5) d'une transmission (20) avec entraînement en rotation, de telle sorte que l'utilisation des verrous (14) allongés dans le sens vertical permet de transmettre le mouvement de rotation des organes de levage sur les verrous de blocage (2).

4. Conteneur destiné à la mise en oeuvre du procédé selon une des revendications précédentes, comprenant des cornières supérieures (6) au niveau des quatre coins supérieurs et des cornières inférieures (6') au niveau des quatre coins inférieurs, comprenant des verrous de blocage (2) tournants, au niveau des cornières inférieures (6'), qui sont disposés de telle sorte que, au moment de la pose du conteneur, ils peuvent être insérés dans les trous oblongs d'un conteneur placé en dessous ou d'un châssis de transport, et comprenant une transmission (20) entre chaque paire (6, 6') de cornières supérieure et inférieure situées l'une au-dessus de l'autre, moyennant quoi, au moment où le verrou allongé (14) de l'organe de levage est entraîné en rotation dans la cornière supérieure de la position débloquée vers la position bloquée, chaque verrou de blocage (2) est entraîné en rotation de la position verrouillée vers la position déverrouillée dans le trou oblong correspondant du conteneur placé en dessous ou du châssis de transport et, inversement, au moment de la rotation du verrou allongé (14) de la position bloquée vers la position débloquée, chaque verrou de blocage (2) est entraîné en rotation de la position déverrouillée vers la position verrouillée dans le trou oblong correspondant du conteneur placé en dessous ou du châssis de transport, alors que, en cas d'utilisation d'un verrou classique (14') au lieu d'un verrou allongé (14), le mouvement de rotation n'est pas transmis sur le verrou de blocage (2) logé de manière rotative dans la cornière inférieure (6').

5. Conteneur selon la revendication 4, dans lequel chaque verrou de blocage (2) classique est conçu avec des dimensions dans le sens vertical telles que lorsqu'il entre en prise dans une cornière (6) sa profondeur de pénétration ne le fait pas entrer en prise dans la pièce inverse complémentaire (5) de la transmission (20), de telle sorte que celle-ci n'est pas influencée par la rotation du verrou de blocage (2).

6. Conteneur selon la revendication 4 ou 5, dans lequel le verrou de blocage (2) est logé dans chacune des cornières inférieures (6') de manière à pouvoir coulisser dans le sens vertical et est sollicité par une précontrainte, par laquelle le verrou de blocage (2) est précontraint dans une position en saillie vers le bas s'avançant hors de la cornière inférieure (6'), dans laquelle position le verrou de blocage (2) peut être verrouillé par rotation dans un trou oblong d'une cornière (6) d'un conteneur placé en dessous ou d'un châssis de transport, le verrou de blocage (2) dans la position déverrouillée pouvant être poussé dans le sens vertical dans la cornière (6') dans le sens inverse de la précontrainte.

7. Conteneur selon une des revendications 4 à 6, dans lequel la transmission (20) est conçue sous forme de transmission mécanique à engagement positif.

8. Conteneur selon la revendication 7, dans lequel la transmission (20) est formée par un tringlerie en plusieurs parties s'étendant dans le sens vertical entre la cornière supérieure (6) et la cornière inférieure (6') disposée en dessous, le verrou de blocage (2) étant assemblé à l'extrémité inférieure de ladite tringlerie.

9. Conteneur selon la revendication 8, dans lequel la transmission (20) mécanique comporte une tige supérieure et une tige inférieure coaxiale à celle-ci, qui s'étendent entre la cornière supérieure (6) et la cornière inférieure (6'), qui entrent en prise par conjugaison de forme dans le sens de rotation des tiges et qui peuvent coulisser l'une par rapport à l'autre de manière télescopique dans le sens longitudinal des tiges.

10. Conteneur selon la revendication 9, dans lequel la tige supérieure de la transmission est munie sur son extrémité inférieure d'un quatre-pans intérieur (4) et la tige inférieure est munie sur son extrémité supérieure d'un quatre-pans complémentaire (3), qui est logé dans le quatre-pans intérieur (4) de manière à pouvoir coulisser télescopiquement dans le sens longitudinal.

11. Conteneur selon la revendication 9 ou 10, dans lequel entre la tige inférieure et la tige supérieure de la transmission (20) agit une force de ressort, par laquelle le verrou de blocage (2) est précontraint dans la position en saillie vers le bas s'avançant hors de la cornière (6').

12. Conteneur selon la revendication 10, dans lequel un ressort (4a) est agencé dans le quatre-pans intérieur (4), lequel agit entre le quatre-pans intérieur (4) et le quatre-pans complémentaire (3), afin de positionner par précontrainte le verrou de blocage (2) assemblé avec la tige inférieure dans la position en saillie vers l'extérieur.

13. Conteneur selon une des revendications 4 à 12, dans lequel la transmission est disposée dans un boîtier (12) s'étendant verticalement le long de l'arête d'angle du conteneur.

14. Conteneur selon la revendication 13, dans lequel la tige supérieure de la transmission (20) est logée dans le boîtier (12) de manière à ne pas pouvoir coulisser dans le sens longitudinal et en ce que la tige inférieure est logée de manière mobile dans le sens longitudinal par rapport à la tige supérieure par l'intermédiaire d'un assemblage télescopique (3, 4), la tige inférieure étant munie d'une butée de fin de course (1a), qui coopère avec une surface de butée fixe afin de limiter dans le sens inverse de la précontrainte la position finale en saillie vers le bas vers l'extérieur du verrou de blocage (2).

15. Conteneur selon une des revendications 4 à 14, dans lequel la tige inférieure de la transmission (20) est assemblée en bas avec un boulon de sécurité (1) et passe à travers la forure verticale de celui-ci, la tige inférieure étant munie sur son extrémité inférieure en dessous du boulon de sécurité (1) du verrou de blocage (2) de dimension classique.

16. Conteneur selon la revendication 15, dans lequel les cornières inférieures (6') comportent sur leurs faces latérales au moins une ouverture, par laquelle on peut faire passer des outils pour intervenir sur le boulon de sécurité (1) afin de pouvoir le manipuler.

17. Conteneur selon une des revendications 9 à 16, dans lequel la tige inférieure de la transmission (20) est munie d'un levier (10), qui s'avance hors du boîtier (12) à travers une ouverture (11), de telle sorte que la rotation du levier (10) permet d'entraîner manuellement une rotation de la tige inférieure et, de ce fait, du verrou de blocage (2).
